# EUROPÄISCHE PATENTSCHRIFT

(11) **EP 2 827 742 B1**
(45) Veröffentlichungstag und Bekanntmachung des Hinweises auf die Patenterteilung: **16.03.2016**
(21) Anmeldenummer: 13716162.6
(22) Anmeldetag: 18.03.2013
(51) Int. Cl.: A47B 88/04

(54) **MÖBELAUSZUG**
FURNITURE PULL-OUT
ENSEMBLE DE TIROIRS DE MEUBLE

(30) Priorität: 20.03.2012 AT 3402012
(43) Veröffentlichungstag der Anmeldung: 28.01.2015
(73) Patentinhaber: Julius Blum GmbH, 6973 Höchst (AT)
(72) Erfinder: HILLEBRAND-PRINZ, Frank, 88279 Amtzell (DE)
(74) Vertreter: Gangl, Markus
(86) Internationale Anmeldenummer: PCT/AT2013/000046
(87) Internationale Veröffentlichungsnummer: WO 2013/138828

(56) Entgegenhaltungen:
- EP-A1- 2 353 444
- DE-U1-202009 002 075

## Beschreibung

Die Erfindung betrifft einen Möbelauszug mit den Merkmalen des Oberbegriffs des Anspruchs 1, sowie ein Möbel mit einem Möbelkorpus und wenigstens einem solchen Möbelauszug.

Aus dem Stand der Technik heraus sind ein gattungsgemäßer Möbelauszug und ein ebenso gattungsgemäßes Möbel aus der EP 2 241 220 vom 20.10.2010 bekannt. Bei diesem Möbelauszug befinden sich zwei Schubladenausziehführungen jeweils an einer Seite des Möbelauszugs, wobei die Schubladenausziehführungen jeweils an einer Seitenwand des Möbelauszugs angeordnet sind. Nachteilig bei dieser Ausführung ist, dass durch die Anbringung der Schubladenausziehführungen an der Seitenwand des Möbelauszugs der Innenraum des Möbelauszugs zwangsweise verkleinert wird, da zwischen der Schublade und den Möbelkorpusseitenwänden auch noch die beiden Schubladenausziehführungen Platz finden müssen.

Aus der DE 202009002075 U1 ist ein Möbelauszug gemäß dem Oberbegriffs des Anspruchs 1 bekannt.

Aufgabe der Erfindung ist es, den vorbeschriebenen Nachteil zu vermeiden und einen gegenüber dem Stand der Technik verbesserten Möbelauszug und einem verbessertes Möbel anzugeben.

Diese Aufgabe wird durch einen Möbelauszug mit den Merkmalen des Anspruchs 1 und ein Möbel mit den Merkmalen des Anspruchs 11 gelöst.

Dadurch, dass die Ausziehführungen zumindest teilweise an einer Unterseite der Schubladen angeordnet sind, baut der Möbelauszug zusammen mit den Schubladenausziehführungen in seiner Breite geringer als dies ein Möbelauszug nach dem Stand der Technik tut, bei dem die Schubladenausziehführungen gänzlich an der Seite des Möbelauszugs angeordnet sind. Dadurch können die Schubladen des Möbelauszugs breiter bauen als die Schubladen der Möbelauszüge nach dem Stand der Technik, wodurch ein Raumgewinn erzielt werden kann bei gleichbleibender Möbelkorpusbreite.

Ein weiterer Vorteil, der sich durch die zumindest teilweise Ausbildung der Schienenausziehführungen an der Unterseite der Schubladen ergibt, ist, dass dadurch Schubladenausziehführungen zur Anwendung gelangen können, die standardmäßig bei einfachen handelsüblichen Schubladen mit je zwei Ausziehführungen verwendet werden, wodurch Produktionskosten gesenkt werden können.

Vorteilhafte Ausführungsformen der Erfindung sind in den abhängigen Ansprüchen definiert.

So ist es etwa besonders bevorzugt vorgesehen, dass die Ladenschienen vollständig an der Unterseite der Schubladen und innerhalb einer Schubladenbreite angeordnet sind, wodurch die Ladenschienen seitlich nicht über die Schubladen und somit den gesamten Möbelauszug hinaus stehen, wodurch die Schubladenbreite nur mehr einzig und allein durch die Breite des Möbelkorpus bestimmt wird.

Eine besonders vorteilhafte konstruktive Variante sieht vor, dass die beiden Schubladen nur über die Frontblende und über die Rückwand miteinander verbunden sind, wobei obere Schubladenseitenwände der oberen Schublade und untere Schubladenseitenwände der unteren Schublade unverbunden sind. Somit ergibt sich, dass sich zwischen den beiden Schubladen ein durchgehendes Loch erstreckt, wodurch es einem Bediener ermöglicht wird, dass er sowohl von einer linken, als auch von einer rechten Seite aus in die Schubladen eingreifen kann.

Konkret wird auch Schutz begehrt für ein Möbel mit einem Möbelkorpus und wenigstens einem Möbelauszug der beschriebenen Art.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert.

### Darin zeigen:

- Fig. 1: eine perspektivische Darstellung eines Möbels mit einem Möbelauszug mit zwei Schubladen,
- Fig. 2: eine perspektivische Rück-Seitenansicht eines Möbels mit einem Möbelauszug mit einer Bruchdarstellung beim Möbelkorpus,
- Fig. 3: eine perspektivische Ansicht eines Möbelauszugs,
- Fig. 4: eine perspektivische Ansicht des Möbelauszugs der Fig. 3 in Rück-Seitenansicht,
- Fig. 5: eine Frontansicht eines Möbels mit einer Schnittdarstellung bei dem Möbelauszug,
- Fig. 6: eine Detaildarstellung der Fig. 5 und
- Fig. 7: eine weitere Detaildarstellung der Fig. 5.

Figur 1 zeigt eine perspektivische Darstellung eines Möbels 8. Das Möbel 8 verfügt über einen Möbelkorpus 9 und einen Möbelauszug 1. Der Möbelauszug 1 wiederum weist unter anderem in diesem Ausführungsbeispiel zwei Schubladen 10 und 20 auf, wobei die beiden Schubladen 10 und 20 übereinander angeordnet sind. Ausgezogen werden die beiden Schubladen 10 und 20 bzw. der Möbelauszug 1 über zwei Ausziehführungen 11 und 21, wobei die Schienenausziehführung 11 an der Unterseite der Schublade 10 ausgebildet ist und die Schienenausziehführung 21 an der Unterseite der Schublade 20 ausgebildet ist (nicht dargestellt, siehe dazu Fig. 2 und 5).

Verbunden sind die beiden Schubladen 10 und 20 des Möbelauszugs 1 über eine gemeinsame Frontblende 2 und eine gemeinsame Rückwand 3 (siehe Fig. 3 und 4).

Figur 2 zeigt eine perspektivische Rück-Seitenansicht des Möbels 8 der Figur 1, bei dem der Möbelkorpus 9 aufgebrochen dargestellt ist und somit die Sicht auf die beiden Ausziehführungen 11 und 21 des Möbelauszugs 1 ermöglicht wird.

In diesem bevorzugten Ausführungsbeispiel weisen die beiden Ausziehführungen 11 und 21 jeweils eine Korpusschiene 13 bzw. 23, eine Mittelschiene 16 bzw. 26 und eine Ladenschiene 14 bzw. 24 auf (Darstellung der Ladenschiene 14 bzw. 24 siehe Fig. 5, 6 und 7).

An den beiden Ausziehführungen 11 und 21 ist in diesem bevorzugten Ausführungsbeispiel jeweils eine Höheneinstellvorrichtung 7 ausgebildet, welche dazu dient, die Schubladen 10 bzw. 20 in ihrer Höhe auszurichten, wodurch der Möbelauszug 1 relativ zum Möbelkorpus 9 eingerichtet werden kann.

Figur 3 zeigt eine perspektivische Darstellung eines Möbelauszugs 1. Dieser Möbelauszug 1 weist zwei Schubladen 10 und 20 auf, welche nur über deren Frontblende 2 bzw. über deren Rückwand 3 miteinander verbunden sind, wobei die oberen Schubladenseitenwände 15 der oberen Schublade 10 und die unteren Schubladenseitenwände 25 der unteren Schublade 20 - abgesehen von der Frontblende 2 und der Rückwand 3 - unverbunden sind. Somit ergibt sich ein Loch, welches sich von der rechten Möbelauszugseite bis zur linken Möbelauszugseite erstreckt, wodurch ein Bediener des Möbelauszugs 1 sowohl von der rechten als auch von der linken Seite aus Waren in die beiden Schubladen 10 und 20 hineinstellen oder aus diesen entnehmen kann. Dies trägt somit wesentlich zum Bedienungskomfort bei.

Figur 4 zeigt eine perspektivische Rück-Seitenansicht des Möbelauszugs 1 der Figur 3. Hier ist gut erkennbar, dass in der gemeinsamen Rückwand 3 der beiden Schubladen 10 und 20 die beiden Ausnehmungen 16 und 26 ausgebildet sind, welche zur Aufnahme der Ausziehführungen 11 und 21 (nicht dargestellt, siehe Figur 2) dienen.

Figur 5 zeigt eine Vorderansicht eines Möbels 8 mit einem Möbelkorpus 9 und einem darin ausgebildeten Möbelauszug 1. Der Möbelauszug 1 weist zwei übereinander angeordnete Schubladen 10 und 20 auf, wobei die beiden Schubladen 10 und 20 über die gemeinsame Rückwand 3 miteinander verbunden sind. Weiters weist der Möbelauszug 1 die beiden Ausziehführungen 11 und 21 für die beiden Schubladen 10 und 20 auf, wobei jede der beiden Schubladen 10 und 20 jeweils genau einer der beiden Ausziehführungen 11 und 21 zugeordnet ist, wobei die Ausziehführungen 11 und 21 an gegenüberliegenden Seiten der beiden Schubladen 10 und 20 angeordnet sind und wobei die beiden Ausziehführungen 11 und 21 zumindest teilweise an einer Unterseite 12 bzw. 22 der Schubladen 10 und 20 angeordnet sind.

Ebenfalls ist aus dieser Darstellung gut erkennbar, dass die Ladenschienen 14 bzw. 24 vollständig an der Unterseite 12 bzw. 22 der Schubladen 10 bzw. 20 und innerhalb der Schubladenbreite 4 der beiden Schubladen 10 und 20 angeordnet sind.

Figur 6 zeigt eine Detaildarstellung der oberen Schublade 10 und deren Schienenausziehführung 11 der Figur 5. Figur 7 zeigt eine Detaildarstellung der unteren Schublade 20 und deren Schienenausziehführung 21 der Figur 5.

Aus diesen beiden Darstellungen der Figuren 6 und 7 ist gut erkennbar, dass die Ausziehführungen 11 und 12 jeweils zumindest eine Korpusschiene 13 bzw. 23 und eine Ladenschiene 14 bzw. 24 aufweisen, wobei die Ladenschienen 14 und 24 im Wesentlichen unterhalb der Schubladen angeordnet sind. Dabei weisen die Ladenschienen 11 und 21 in Montagelage einen U-förmigen, nach unten offenen Querschnitt auf. Weiters weisen die Schubladen 10 und 20 an ihren Unterseiten 12 und 22 jeweils eine Längsausnehmung 6 auf und die Ladenschienen 14 und 24 der Ausziehführungen 11 und 21 ragen in diese Längsausnehmungen 6 der Schubladen 10 und 20. Dadurch wird ein sehr kompakter Möbelauszug 1 erzielbar.

Besonders bevorzugt ist dabei vorgesehen, dass die Längsausnehmungen 6 an den Unterseiten 12 und 22 der beiden Schubladen 10 und 20 bezüglich ihrer Position in den Schubladen 10 und 20 identisch ausgebildet sind. Somit können gleiche Schubladen 10 und 20 verwendet werden, unabhängig davon, ob die Schublade 10 bzw. 20 an der oberen oder an der unteren Position des Möbelauszugs 1 auszubilden sind.

Dies ist gut in der Figur 6 erkennbar, in der die Ausziehführung 11 an der linken Möbelkorpusseite befestigt ist und in die Ausnehmung 6 ragt und in der Figur 7, in der die Ausziehführung 21 an der rechten Möbelkorpusseite befestigt ist und in eine gleiche Ausnehmung 6 der Schublade 20 ragt.

## Patentansprüche

1. Möbelauszug (1), mit
- zwei übereinander angeordneten Schubladen (10, 20), wobei die beiden Schubladen (10, 20) über eine gemeinsame Frontblende (2) oder über eine gemeinsame Rückwand (3) oder über eine gemeinsame Seitenwand miteinander verbunden sind und
- zwei Ausziehführungen (11, 21) für die beiden Schubladen (10, 20), wobei jeder der beiden Schubladen (10, 20) jeweils genau eine der beiden Ausziehführungen (11, 21) zugeordnet ist, wobei die Ausziehführungen (11, 21) an gegenüberliegenden Seiten der beiden Schubladen (10, 20) angeordnet sind,
**dadurch gekennzeichnet, dass** die Ausziehführungen (11, 21) zumindest teilweise an einer Unterseite (12, 22) der Schubladen (10, 20) angeordnet sind.

2. Möbelauszug nach Anspruch 1, **dadurch gekennzeichnet, dass** Ausziehführungen (11, 21) jeweils zumindest eine Korpusschiene (13, 23) und eine Ladenschiene (14, 24) aufweisen, wobei die Ladenschienen (14, 24) im Wesentlichen unterhalb der Schubladen (10, 20) angeordnet sind.

3. Möbelauszug nach Anspruch 2, **dadurch gekennzeichnet, dass** die Ladenschienen (14, 24) vollständig an der Unterseite (12, 22) der Schubladen (10, 20) und innerhalb einer Schubladenbreite (4) angeordnet sind.

4. Möbelauszug nach Anspruch 2 oder 3, **dadurch gekennzeichnet, dass** die Ladenschienen (11, 21) in Montagelage einen U-förmigen, nach unten offenen Querschnitt aufweisen.

5. Möbelauszug nach einem der Ansprüche 2 bis 4, **dadurch gekennzeichnet, dass** die Schubladen (10, 20) an ihren Unterseiten (12, 22) jeweils eine Längsausnehmung (6) aufweisen und die Ladenschienen (14, 24) der Ausziehführungen (11, 21) in die Längsausnehmungen (6) der Schubladen (10, 20) ragen.

6. Möbelauszug nach Anspruch 5, **dadurch gekennzeichnet, dass** die Längsausnehmungen (6) an der Unterseite (12, 22) der beiden Schubladen (10, 20) bezüglich ihrer Position in den Schubladen (10, 20) identisch ausgebildet sind.

7. Möbelauszug nach einem der Ansprüche 1 bis 6, **dadurch gekennzeichnet, dass** die beiden Schubladen (10, 20) über eine gemeinsame Frontblende (2) und über eine gemeinsame Rückwand (3) miteinander verbunden sind.

8. Möbelauszug nach Anspruch 7, **dadurch gekennzeichnet, dass** die beiden Schubladen (10, 20) nur über die Frontblende (2) und über die Rückwand (3) miteinander verbunden sind, wobei obere Schubladenseitenwände (15) der oberen Schublade (10) und untere Schubladenseitenwände (25) der unteren Schublade (20) unverbunden sind.

9. Möbelauszug nach einem der Ansprüche 1 bis 8, **dadurch gekennzeichnet, dass** die gemeinsame Rückwand (3) der beiden Schubladen (10, 20) zwei Ausnehmungen (16, 26) zur Aufnahme der Ausziehführungen (11, 21) der Schubladen (10, 20) aufweist.

10. Möbelauszug nach einem der Ansprüche 1 bis 9, **dadurch gekennzeichnet, dass** wenigstens eine der beiden - vorzugsweise beide - Ausziehführungen (11, 21) eine Höheneinstellvorrichtung (7) zur Ausrichtung der Schubladen (10, 20) in ihrer Höhe aufweist.

11. Möbel (8) mit einem Möbelkorpus (9) und wenigstens einem Möbelauszug (1) nach einem der Ansprüche 1 bis 10.

## Claims

1. A furniture pull-out unit (1) comprising
- two mutually superposed drawers (10, 20), wherein the two drawers (10, 20) are connected together by way of a common front panel (2) or by way of a common rear wall (3) or by way of a common side wall, and
- two extension guides (11, 21) for the two drawers (10, 20), wherein respectively associated with each of the two drawers (10, 20) is precisely one of the two extension guides (11, 21), the extension guides (11, 21) being arranged at opposite sides of the two drawers (10, 20),
**characterised in that** the extension guides (11, 21) are arranged at least partially at an underside (12, 22) of the drawers (10, 20).

2. A furniture pull-out unit as set forth in claim 1 **characterised in that** extension guides (11, 21) respectively have at least a carcass rail (13, 23) and a drawer rail (14, 24), the drawer rails (14, 24) being arranged substantially beneath the drawers (10, 20).

3. A furniture pull-out unit as set forth in claim 2 **characterised in that** the drawer rails (14, 24) are arranged completely at the underside (12, 22) of the drawers (10, 20) and within a drawer width (4).

4. A furniture pull-out unit as set forth in claim 2 or claim 3 **characterised in that** the drawer rails (11, 21) in the mounted position are of a U-shaped, downwardly open cross-section.

5. A furniture pull-out unit as set forth in one of claims 2 through 4 **characterised in that** at their undersides (12, 22) the drawers (10, 20) respectively have a longitudinal recesses (6) and the drawer rails (14, 24) of the extension guides (11, 21) project into the longitudinal recesses (6) of the drawers (10, 20).

6. A furniture pull-out unit as set forth in claim 5 **characterised in that** the longitudinal recesses (6) at the underside (12, 22) of the two drawers (10, 20) are identical in respect of their position in the drawers (10, 20).

7. A furniture pull-out unit as set forth in one of claims 1 through 6 **characterised in that** the two drawers (10, 20) are connected together by way of a common front panel (2) and by way of a common rear wall (3).

8. A furniture pull-out unit as set forth in claim 7 **characterised in that** the two drawers (10, 20) are connected together only by way of the front panel (2) and by way of the rear wall (3), wherein upper drawer side walls (15) of the upper drawer (10) and lower drawer side walls (25) of the lower drawer (20) are unconnected.

9. A furniture pull-out unit as set forth in one of claims 1 through 8 **characterised in that** the common rear wall (3) of the two drawers (10, 20) has two recesses (16, 26) for receiving the extension guides (11, 21) of the drawers (10, 20).

10. A furniture pull-out unit as set forth in one of claims 1 through 9 **characterised in that** at least one of the two - preferably both - extension guides (11, 21) has a height adjusting device (7) for orienting the drawers (10, 20) in respect of their height.

11. An article of furniture (8) having a furniture carcass (9) and at least one furniture pull-out unit (1) as set forth in one of claims 1 through 10.

## Revendications

1. Ensemble de tiroirs de meuble (1), avec
- deux tiroirs (10, 20) disposés l'un au-dessus de l'autre, les deux tiroirs (10, 20) étant reliés l'un à l'autre par l'intermédiaire d'un parement frontal (2) commun ou par l'intermédiaire d'une paroi arrière (3) commune ou par l'intermédiaire d'une paroi latérale commune et
- deux glissières d'extraction (11, 21) pour les deux tiroirs (10, 20), chacun des deux tiroirs (10, 20) étant respectivement associé précisément à l'une des deux glissières d'extraction (11, 21), les glissières d'extraction (11, 21) étant disposées au niveau des faces opposées der deux tiroirs (10, 20),
**caractérisé en ce que** les glissières d'extraction (11, 21) sont disposées, tout au moins en partie, au niveau d'une face inférieure (12, 22) des tiroirs (10, 20).

2. Ensemble de tiroirs de meuble selon la revendication 1, **caractérisé en ce que** les glissières d'extraction (11, 21) présentent respectivement tout au moins un rail de corps (13, 23) et un rail de tiroir (14, 24), les rails de tiroir (14, 24) étant disposés pour l'essentiel au-dessous des tiroirs (10, 20).

3. Ensemble de tiroirs de meuble selon la revendication 2, **caractérisé en ce que** les rails de tiroir (14, 24) sont complètement disposés au niveau de la face inférieure (12, 22) des tiroirs (10, 20) et à l'intérieur d'une largeur de tiroir (4).

4. Ensemble de tiroirs de meuble selon la revendication 2 ou 3, **caractérisé en ce que** les rails de tiroir (11, 21) présentent en position de montage une section transversale en forme de U, ouverte vers le bas.

5. Ensemble de tiroirs de meuble selon l'une des revendications 2 à 4, **caractérisé en ce que** les tiroirs (10, 20) présentent respectivement un évidement longitudinal (6) au niveau de leurs faces inférieures (12, 22) et les rails de tiroir (14, 24) des glissières d'extraction (11, 21) pénètrent dans les évidements longitudinaux (6) des tiroirs (10, 20).

6. Ensemble de tiroirs de meuble selon la revendication 5, **caractérisé en ce que** les évidements longitudinaux (6) sont conçus de manière identique au niveau de la face inférieure (12, 22) des deux tiroirs (10, 20), en ce qui concerne leur position dans les tiroirs (10. 20).

7. Ensemble de tiroirs de meuble selon l'une des revendications 1 à 6, **caractérisé en ce que** les deux tiroirs (10, 20) sont reliés l'un à l'autre par l'intermédiaire d'un parement frontal (2) commun et par l'intermédiaire d'une paroi arrière (3) commune.

8. Ensemble de tiroirs de meuble selon la revendication 7, **caractérisé en ce que** les deux tiroirs (10, 20) ne sont reliés l'un à l'autre que par l'intermédiaire du parement frontal (2) et par l'intermédiaire de la paroi arrière (3), les parois latérales supérieures (15) des tiroirs n'étant pas reliées au tiroir supérieur (10) et les parois latérales inférieures (25) des tiroirs n'étant pas reliées au tiroir inférieur (20).

9. Ensemble de tiroirs de meuble selon l'une des revendications 1 à 8, **caractérisé en ce que** la paroi arrière (3) commune des deux tiroirs (10, 20) présente deux évidements (16, 26) destinés à la réception des glissières d'extraction (11, 21) des tiroirs (10, 20).

10. Ensemble de tiroirs de meuble selon l'une des revendications 1 à 9, **caractérisé en ce que** au moins l'une des deux glissières d'extraction (11, 21), de préférence les deux, présente un dispositif de réglage de la hauteur (7) destiné à l'alignement des tiroirs (10, 20) dans leur hauteur.

11. Meuble (8) avec un corps de meuble (9) et au moins un ensemble de tiroirs de meuble (1) selon l'une des revendications 1 à 10.
